# EUROPÄISCHE PATENTSCHRIFT

(11) **EP 3 733 528 B1**
(45) Veröffentlichungstag und Bekanntmachung des Hinweises auf die Patenterteilung: **09.02.2022**
(21) Anmeldenummer: 20163626.3
(22) Anmeldetag: 17.03.2020
(51) Int. Cl.: B65B 7/16, B65B 9/04, B65B 31/02, B65B 31/04

(54) **SIEGELWERKZEUG UND VERFAHREN ZUM VERSIEGELN VON SCHALEN**
SEALING TOOL AND METHOD FOR SEALING TRAYS
OUTIL DE SCELLAGE ET PROCÉDÉ DE SCELLAGE DE BARQUETTES

(30) Priorität: 02.05.2019 DE 102019206280
(43) Veröffentlichungstag der Anmeldung: 04.11.2020
(73) Patentinhaber: MULTIVAC Sepp Haggenmüller SE & Co. KG, 87787 Wolfertschwenden (DE)
(72) Erfinder: MADER, Andreas, 87463 Dietmannsried (DE); ZEDELMAIER, Thomas, 87736 Böhen (DE)
(74) Vertreter: Grünecker Patent- und Rechtsanwälte PartG mbB

(56) Entgegenhaltungen:
- EP-A2- 1 842 776
- WO-A1-2018/193382
- US-A1- 2011 072 764

## Beschreibung

Die Erfindung bezieht sich auf ein Siegelwerkzeug gemäß dem Oberbegriff des Anspruchs 1 sowie auf ein Verfahren zum Evakuieren und/oder Begasen und Versiegeln von Verpackungsschalen.

Schalenverschließmaschinen und entsprechende Siegelwerkzeuge sind z. B, aus der DE 10 2012 005 891 A1 bekannt. Sie umfassen in der Regel ein Oberwerkzeug und ein Unterwerkzeug. Um mit ihrer Hilfe Verpackungsschalen vor dem Verschließen durch Ansieglen einer Deckfolie evakuieren und/oder begasen zu können, weisen konventionelle Siegelwerkzeuge Kanäle auf, die zum Absaugen und/oder Einleiten von Gas konfiguriert sind. Da bei diesem Prozess die zunächst als Folienbahn vorliegende Deckfolie zwischen dem Oberwerkzeug und dem Unterwerkzeug eingeklemmt wird, weisen existierende Siegelwerkzeuge teils verzweigte, in jedem Fall aber schwer zugängliche Kanäle auf, damit sowohl das Innere der zu verschließenden Verpackung als auch die sie umgebende Kammer bis zum gewünschten Grad evakuiert und/oder begast werden können.

Aus der WO 2011 092 103 A1 ist zudem ein Werkzeug bekannt, welches einen sogenannten Klemmrahmen aufweist. Dieser ist dazu eingerichtet, die Deckfolie zunächst an das Werkzeugoberteil zu klemmen. In der WO 2011 092 103 A1 sind innerhalb dieses Klemmrahmens Kanäle vorgesehen, die zum Begasen der zu verschließenden Verpackungsschale dienen.

Derartige konventionelle Werkzeuge weisen den Nachteil auf, dass sie aufgrund der beschriebenen Kanäle kompliziert zu fertigen sind. Insbesondere bei Lebensmittel verarbeitenden Schalenverschließmaschinen kommt hinzu, dass die Kanäle die regelmäßig durchzuführende Reinigung der Maschine und des Werkzeugs erschweren. Beides erhöht die Kosten bei der Anschaffung als auch beim Betrieb des Werkzeugs.

Aus der US 2011 0 072 764 A1 ist eine Vorrichtung zum Versiegeln von Behältern bekannt, die einen Siegler umfasst. Letzterer weist gemäß einem Ausführungsbeispiel eine Gasplatte auf, die zwischen einem Siegelmodulkörper und eine Träger angeordnet ist. Die Gasplatte ist von einer Seite bearbeitet, um Kanäle einzufügen und kann mit dieser Seite auf dem Träger befestigt werden. Weitere Vorrichtungen zum Verpacken von Produkten sind in EP 1 842 776 A2 sowie in WO 2018 193 382 A1 offenbart.

Es ist eine Aufgabe der Erfindung, ein verbessertes Siegelwerkzeug sowie ein verbessertes Verfahren zum Evakuieren und/oder Begasen und Versiegeln von Verpackungsschalen anzugeben, welches eine vereinfachte Fertigung und Reinigung des Werkzeugs ermöglicht und dadurch geringere Kosten verursacht.

Diese Aufgabe wird erfindungsgemäß gelöst durch ein Siegelwerkzeug mit den Merkmalen des Anspruchs 1 oder durch ein Verfahren mit den Merkmalen des Anspruchs 7.

Die Erfindung sieht ein Siegelwerkzeug für eine Schalenverschließmaschine vor. Das Siegelwerkzeug umfasst ein Oberwerkzeug und ein Unterwerkzeug mit einem Hauptkörper, der eine Schalenvertiefung zum Aufnehmen mindestens eines Teils einer zu verschließenden Schale aufweist, und einem Schalenträger, wobei durch den Schalenträger ein Gaskanal verläuft. Das Siegelwerkzeug zeichnet sich dadurch aus, dass der Schalenträger eine erste Platte mit einer ersten Andrückfläche und eine zweite Platte mit einer zweiten Andrückfläche umfasst und die erste Platte eine erste Vertiefung aufweist, die sich von der ersten Andrückfläche aus erstreckt, wobei die erste Vertiefung zumindest einen Abschnitt des Gaskanals bildet, wenn die erste Platte und die zweite Platte an der ersten bzw. zweiten Andrückfläche aneinandergedrückt werden.

Auf der zweiten Andrückfläche ist ein Vorsprung vorgesehen, der dazu konfiguriert ist, sich im angedrückten Zustand in die Vertiefung hinein zu erstrecken. Dadurch kann es ermöglicht werden, die Strömungsrichtung des Gases in dem Gaskanal gezielt zu beeinflussen, beispielsweise um dem Gasstrom eine bestimmte Richtung zu geben. Dabei ist es denkbar, dass die Vertiefung im angedrückten Zustand zusammen mit dem Vorsprung einen trichterförmigen Endabschnitt des Gaskanals bildet. Der Vorsprung kann einstückig mit der zweiten Platte ausgeführt sein.

Durch das Vorsehen einer ersten und einer zweiten Platte kann der Schalenträger entlang einer Trennfläche geteilt sein, die beliebig geformt sein kann. Vorzugsweise kann die Trennfläche eine Ebene sein, zu der die Schließrichtung des Siegelwerkzeugs, insbesondere die Bewegungsrichtung, in der das Oberwerkzeug und das Unterwerkzeug sich aufeinander zu bewegen, senkrecht verläuft.

Eine Tiefe der Vertiefung, die senkrecht zur ersten Andrückfläche definiert sein kann, kann insbesondere kleiner vorgesehen sein, als die Ausdehnung der Vertiefung parallel zur ersten Andrückfläche. Besagte Tiefe kann bevorzugt kleiner sein als eine Dicke der ersten Platte, wobei die Dicke der ersten Platte ebenfalls senkrecht zu der Andrückfläche definiert sein kann.

Das Bilden eines Abschnitts des Gaskanals kann beispielsweise dadurch erfolgen, dass die zweite Andrückfläche eine Öffnungsfläche der Vertiefung, die parallel zu der ersten Andrückfläche verlaufen kann, abdeckt. Die oben beschriebene Konfiguration kann die Fertigung und insbesondere die Reinigung des Schalenträgers erleichtern, da nach Trennen der ersten Platte von der zweiten Platte der zum Teil durch die Vertiefung gebildete Abschnitt des Gaskanals besser zugänglich ist.

Es ist vorteilhaft, wenn der Hauptkörper und die zweite Platte während des Betriebs des Siegelwerkzeugs relativ zueinander unbeweglich miteinander verbunden sind. Auf diese Weise können beide mit ein und demselben Antrieb bewegt werden, was den Antriebs- und Steuerungsaufwand verringert. Besonders günstig ist es, wenn die erste Platte während des Betriebs des Siegelwerkzeugs mit der zweiten Platte verbunden ist, sodass die erste und die zweite Platte unbeweglich zueinander angeordnet sind. Dies kann den Antriebs- und Steuerungsaufwand weiter verringern.

Für die Verbindung der zweiten Platte mit dem Hauptkörper und/oder die Verbindung der ersten Platte mit der zweiten Platte können werkzeuglose Befestigungsvorrichtungen vorgesehen sein. Insbesondere können werkzeuglose Befestigungsvorrichtungen vorgesehen sein, die den Hauptkörper, die zweite Platte und die erste Platte während des Betriebs des Siegelwerkzeugs unbeweglich zueinander halten. Werkzeuglose Befestigungsvorrichtungen können den Montage- und Demontageaufwand deutlich verringern. Auch die Reinigung kann vereinfacht werden.

Der Endabschnitt, der auch in einer beliebigen anderen Form als einer Trichterform gestaltet sein kann, kann zum Beispiel als Einlass oder Auslass für ein Gas vorgesehen sein. Als Endabschnitt des Gaskanals kann ein Abschnitt angesehen werden, der direkt in eine Siegelkammer des Siegelwerkzeugs mündet. Eine trichterförmigen Formgebung des Endabschnitts des Gaskanals kann eine gezielte Sammlung und/oder Verteilung eines Gasstroms ermöglichen. Dadurch kann z. B. die Strömungsgeschwindigkeit des Gases beeinflusst werden.

In einer weiteren Variante kann die zweite Platte eine zweite Vertiefung aufweisen, die sich von der zweiten Andrückfläche aus erstreckt, wobei die erste und die zweite Vertiefung im angedrückten Zustand zusammen einen Abschnitt des Gaskanals bilden. Bei diesem Abschnitt kann es sich um einen Endabschnitt oder aber einen anderen Abschnitt des Gaskanals handeln. Hinsichtlich der Definition des Begriffs "Vertiefung" sind die oben mit Bezug auf die erste Vertiefung angegebenen Erläuterungen entsprechend auf die zweite Vertiefung anwendbar.

Die Erfindung bezieht sich auch auf ein Verfahren zum Evakuieren und/oder Begasen und Versiegeln von Verpackungsschalen durch ein Siegelwerkzeug, das ein Unterwerkzeug mit einem Hauptkörper und einem Schalenträger, der eine erste Platte und eine zweite Platte umfasst, sowie ein Oberwerkzeug enthält. Das Verfahren umfasst das Einlegen einer Verpackungsschale in die zweite Platte des Schalenträgers, wobei die zweite Platte eine zweite Andrückfläche aufweist, Schließen des Siegelwerkzeugs durch Andrücken des Oberwerkzeugs und des Unterwerkzeugs aneinander, Andrücken der zweiten Platte des Schalenträgers an die erste Platte, sodass die zweite Andrückfläche und eine erste Andrückfläche, die an der ersten Platte vorgesehen ist, aneinander anliegen, wodurch zumindest ein Abschnitt eines Gaskanals zum Evakuieren und/oder Begasen der Verpackungsschale gebildet wird, Evakuieren und/oder Begasen der Verpackungsschale, und Versiegeln der Schale mit einer Deckfolie. Durch das Andrücken der beiden Platten und das damit einhergehende Bilden des Gaskanals kann ebenfalls die Verwendung von einem Schalenträger ermöglichen, der durch die Teilung in eine erste und eine zweite Platte einfacher zu fertigen und besser zu reinigen ist.

Die zweite Platte wird derart an die erste Platte angedrückt, dass ein auf der zweiten Andrückfläche vorgesehener Vorsprung sich im angedrückten Zustand in die erste Vertiefung hinein erstreckt.

In einer weiteren Variante kann das Verfahren ein Klemmen der Deckfolie an das Oberwerkzeug durch die erste Platte vor dem Schließen des Siegelwerkzeugs umfassen. Dadurch kann auf die Verwendung eines separaten Klemmrahmens zum Klemmen der Deckfolie an das Oberwerkzeug verzichtet werden, wodurch die Teilezahl im Vergleich zu konventionellen Siegelwerkzeugen bzw. Verfahren mit einteiligem Schalenträger und Klemmrahmen konstant bleiben kann.

Es ist denkbar, dass das Andrücken der ersten Platte an die zweite Platte während des Schließens des Siegelwerkzeugs erfolgt. Dadurch kann es ermöglicht werden, das Andrücken der ersten Platte an die zweite Platte und das Schließen des Siegelwerkzeugs gleichzeitig auszuführen, und so Zeit zu sparen, was die Effizienz des Verfahrens bzw. der Schalenverschließmaschine erhöhen kann.

In einer weiteren Variante kann das Andrücken der ersten Platte an die zweite Platte erfolgen, bevor das Siegelwerkzeug geschlossen wird. Dies kann insbesondere in Ausführungen vorteilhaft sein, in denen die Deckfolie nicht durch die erste Platte an das Oberwerkzeug geklemmt werden soll. Es ist hierbei insbesondere vorstellbar, dass, wie bereits weiter oben erwähnt, die erste Platte derart mit der zweiten Platte verbunden wird, dass sie während des Betriebs des Siegelwerkzeugs unbeweglich zueinander angeordnet sind. Des Weiteren ist denkbar, dass zusätzlich der Hauptkörper des Unterwerkzeugs während des Betriebs unbeweglich mit der ersten Platte und der zweiten Platte verbunden ist.

Die Erfindung bezieht sich auf ein Siegelwerkzeug sowie auf ein Verfahren der vorstehend beschriebenen Art. Im Folgenden wird ein vorteilhaftes Ausführungsbeispiel anhand von Zeichnungen näher erläutert.
- Figur 1: zeigt eine schematische Perspektivansicht einer Verpackungsmaschine.
- Figur 2: zeigt eine schematische Perspektivansicht eines Siegelwerkzeugs in einem geöffneten Zustand.
- Figur 3: zeigt eine schematische Perspektivansicht eines Siegelwerkzeugs in einem geschlossenen Zustand.
- Figur 4: zeigt eine schematische Perspektivansicht eines Schalenträgers, der eine erste und eine zweite Platte umfasst, die im aneinandergedrückten Zustand zu sehen sind.
- Figur 5: zeigt eine schematische Perspektivansicht der ersten Platte des Schalenträgers mit Blick auf die erste Andrückfläche.
- Figur 6: zeigt eine schematische Perspektivansicht der zweiten Platte des Schalenträgers mit Blick auf die zweite Andrückfläche.
- Figur 7: zeigt eine schematische Schnittansicht aus der in Figur 4 mit VII-VII angedeuteten Perspektive.

Fig. 1 zeigt ein Beispiel für eine Verpackungsmaschine 1. Dabei handelt es sich um eine Schalenverschließmaschine. Die Verpackungsmaschine 1 kann ein Zuführband 7 aufweisen. Sie kann des Weiteren eine Verschließstation 9 aufweisen. Durch das Zuführband 7 können befüllte aber zu diesem Zeitpunkt noch unverschlossene Schalen 8 zu der Verschließstation 9 befördert werden. Die Schalen 8 können mit einer Greifereinrichtung 11 in die Verschließstation 9 umgesetzt werden und dort mit einer von oben zugeführten Deckfolie 5 (Folie) verschlossen werden, beispielsweise durch Ansiegeln der Deckfolie 5. Zu diesem Zweck kann die Verschließstation 9 ein Siegelwerkzeug 10 umfassen, das später noch näher beschrieben werden wird. Die derart fertiggestellten Verpackungen können über die Greifereinrichtung 11 aus der Verschließstation 9 auf ein Abführband 15 umgesetzt werden.

Nach dem Ansiegeln der Deckfolie 5 können den Verpackungen bzw. Verpackungsverbünden entsprechende Bereiche der Deckfolie 5 in der Verschließstation 9 aus der Bahn der Deckfolie 5 ausgeschnitten werden. Es verbleibt ein Folienrestgitter der Deckfolie 5, welches mit einer Vorrichtung 3 zum Aufwickeln der Folie 5 aufgewickelt wird.

In Figur 2 ist das Siegelwerkzeug 10 in einer perspektivischen Ansicht zu sehen. Wie im gezeigten Ausführungsbeispiel kann das Siegelwerkzeug 10 ein Oberwerkzeug 12 und ein Unterwerkzeug 13 umfassen. Diese können in einer Schließrichtung S aufeinander zu bewegt werden, um so das Siegelwerkzeug 10 zu schließen. Das Unterwerkzeug 13 kann, wie in der Figur dargestellt, einen Hauptkörper 14 enthalten. Dieser kann beispielsweise auf ein Hubwerk (nicht dargestellt) montiert sein, das dazu konfiguriert sein kann, das Unterwerkzeug 13 in der Schließrichtung S auf das Oberwerkzeug 12 zu zu bewegen. Das Unterwerkzeug 13 kann des Weiteren einen Schalenträger 16 (siehe Figur 4) aufweisen. Dieser kann, wie in der Figur zu erkennen, an derjenigen Seite des Hauptkörpers 14 vorgesehen sein, die dem Oberwerkzeug 12 zugewandt ist.

Der Schalenträger 16 kann eine erste Platte 17 und eine zweite Platte 18 umfassen. Auch wenn die erste Platte 17 in Figur 2 näher am Oberwerkzeug 12 als an den übrigen Komponenten des Unterwerkzeugs 13 dargestellt ist, ist sie (die erste Platte 17) aufgrund ihrer Funktion als Teil des Unterwerkzeugs 13 anzusehen. In dem Hauptkörper 14 kann eine Schalenvertiefung 19 vorgesehen sein, die zum Aufnehmen mindestens eines Teils der zu verschließenden Schale 8 konfiguriert sein kann.

Die erste Platte 17 kann eine erste Andrückfläche 20 (siehe Figur 5) aufweisen. Die zweite Platte 18 kann eine zweite Andrückfläche 21 aufweisen. Die erste Platte 17 und die zweite Platte 18 können mit der ersten Andrückfläche 20 und der zweiten Andrückfläche 21 aneinander angedrückt werden, wodurch der Schalenträger 16 gebildet werden kann. Dies wird im Folgenden mit Bezug auf die Figuren 4-6 noch näher erläutert werden.

In Figur 2 sind Befestigungsvorrichtungen 22 zu erkennen. Diese können, wie im vorliegenden Ausführungsbeispiel gezeigt, dazu konfiguriert sein, die zweite Platte 18 mit dem Hauptkörper 14 derart zu verbinden, dass während des Betriebs des Siegelwerkzeugs 10 der Hauptkörper 14 und die zweite Platte 18 unbeweglich zueinander angeordnet sind. Der Fachmann erkennt, dass in anderen als der gezeigten Ausführungsform die Befestigungsvorrichtungen 22 dazu eingerichtet sein können, auch die erste Platte 17 derart mit dem Hauptkörper 14 und der zweiten Platte 18 zu verbinden, dass die erste und die zweite Platte 17, 18 sowie der Hauptkörper 14 derart miteinander verbunden sind, dass sie während des Betriebs des Siegelwerkzeugs 10 unbeweglich zueinander angeordnet sind. In Figur 3 ist das Siegelwerkzeug 10 in einem geschlossenen Zustand dargestellt.

In Figur 4 ist der Schalenträger 16 als separate Baugruppe, welche die erste Platte 17 und die zweite Platte 18 enthält, perspektivisch dargestellt. Der Schalenträger 16 kann Schalenöffnungen 23 aufweisen. Diese können, beispielsweise zusammen mit den Schalenvertiefungen 19 im Hauptkörper des Unterwerkzeugs, einen unteren Teil einer Siegelkammer bilden. Der Schalenträger 16 kann des Weiteren einen Tragerand 24 aufweisen. Ein solcher kann vorzugsweise jeweils umlaufend um eine der Schalenöffnungen 23 vorgesehen sein. Zum Einsetzen der Schalen 8 in den Schalenträger 16 kann ein an der Schale 8 vorgesehener Flansch auf den Tragerand 24 aufgelegt werden. Der Tragerahmen 24 kann als Gegenlager für eine Siegelplatte dienen. Wie später mit Bezug auf Figur 7 noch näher erläutert werden wird, kann der Schalenträger 16 Begasungs- und oder Evakuierungsöffnungen 25 (siehe Figur 7) aufweisen.

In Figur 5 ist die erste Platte perspektivisch dargestellt. Gegenüber der Darstellung in Figur 4 ist die erste Platte 17 um eine Achse, die parallel zu der längeren Seite des Schalenträgers 16 verläuft, um 180° gedreht. Dadurch wird die erste Andrückfläche 20 sichtbar. Ebenfalls ist nun eine erste Vertiefung 26 zu erkennen, die in der ersten Platte 17 vorgesehen sein kann. Sie kann sich insbesondere von der ersten Andrückfläche 20 aus, vorzugsweise in einer Richtung senkrecht zu der ersten Andrückfläche erstrecken. In der ersten Andrückfläche kann darüber hinaus eine Nut 27 vorgesehen sein, in der eine Dichtung platziert werden kann.

Es können unterschiedliche Arten von ersten Vertiefungen 26 vorgesehen sein, die unterschiedliche Formen aufweisen. Wie im vorliegenden Ausführungsbeispiel kann beispielsweise eine erste Evakuierungsvertiefung 26a vorgesehen sein. Darüber hinaus kann eine erste Begasungsvertiefung 26b vorgesehen sein. Wie bereits die Benennung andeutet, kann die erstere im in Figur 4 dargestellten Zustand des Schalenträgers 16 einen Abschnitt eines Evakuierungskanals bilden, während die letztere im in Figur 4 dargestellten Zustand des Schalenträgers 16 einen Abschnitt eines Begasungskanals bilden kann.

In Figur 6 ist die zweite Platte 18 dargestellt. Gegenüber Figur 4 gibt die fehlende erste Platte 17 den Blick auf die zweite Andrückfläche 21 frei. Wie in Figur 6 dargestellt, kann auf der zweiten Andrückfläche 21 ein Vorsprung 28 vorgesehen sein. Dieser kann dazu konfiguriert sein, sich im in Figur 4 dargestellten Zustand des Schalenträgers 16 in die erste Vertiefung, insbesondere in die erste Begasungsvertiefung 26b hinein zu erstrecken. Des Weiteren kann eine zweite Vertiefung 29 vorgesehen sein, die sich von der zweiten Andrückfläche 21 aus erstrecken kann. Es ist ebenfalls zu erkennen, dass die zweite Platte 18 Evakuierungslöcher 30 aufweisen kann. Diese können dazu eingerichtet sein, im in Figur 4 dargestellten Zustand die erste Vertiefung 26 mit dem unteren Teil der Siegelkammer zu verbinden. So kann insbesondere verhindert werden, dass die im Schalenträger 16 aufgenommene Schale 8 sich beim Evakuieren unerwünschterweise verformt.

In Figur 7 ist eine Schnittansicht des Schalenträgers 16 im in Figur 4 dargestellten Zustand zu sehen. Nun ist zu erkennen, dass die erste Vertiefung 26 einen Abschnitt 31 eines Gaskanals 32 bilden kann, wenn die erste Platte 17 und die zweite Platte 18 an der ersten bzw. zweiten Andrückfläche 20, 21 aneinandergedrückt werden. Der Abschnitt 31 kann wie im vorliegenden Ausführungsbeispiel ein Endabschnitt 31 des Gaskanals 32 sein. Durch die erste Vertiefung

26 kann jedoch auch ein beliebiger Abschnitt des Gaskanals gebildet werden. Insbesondere kann es sich bei dem Endabschnitt 31 um einen Einlass oder einen Auslass handeln, durch den Gas in den Gaskanal 32 eingeleitet oder aus diesem ausgeleitet werden kann. Auch wenn mit Bezug auf Figur 7 die Sachverhalte anhand der ersten Begasungsvertiefung 26b bildlich dargestellt wurden, erkennt ein Fachmann, dass die Erläuterungen auch auf die erste Evakuierungsvertiefung 26a übertragbar sind.

## Patentansprüche

1. Siegelwerkzeug (10) für eine Schalenverschließmaschine (1), umfassend:
ein Oberwerkzeug (12),
ein Unterwerkzeug (13) mit einem Hauptkörper (14), der eine Schalenvertiefung (19) zum Aufnehmen mindestens eines Teils einer zu verschließenden Schale (8) aufweist, und einem Schalenträger (16), wobei durch den Schalenträger (16) ein Gaskanal (32) verläuft
wobei der Schalenträger (16) eine erste Platte (17) mit einer ersten Andrückfläche (20) und eine zweite Platte (18) mit einer zweiten Andrückfläche (21) umfasst und die erste Platte (17) eine erste Vertiefung (26) aufweist, die sich von der ersten Andrückfläche (20) aus erstreckt, wobei die erste Vertiefung (26) zumindest einen Abschnitt (31) des Gaskanals (32) bildet, wenn die erste Platte (17) und die zweite Platte (18) an der ersten bzw. zweiten Andrückfläche (20, 21) aneinandergedrückt werden,
**dadurch gekennzeichnet, dass** auf der zweiten Andrückfläche (21) ein Vorsprung (28) vorgesehen ist, der dazu konfiguriert ist, sich im angedrückten Zustand in die erste Vertiefung (26) hinein zu erstrecken.

2. Siegelwerkzeug nach Anspruch 1, wobei der Hauptkörper (14) und die zweite Platte (18) während des Betriebs des Siegelwerkzeugs (10) relativ zueinander unbeweglich miteinander verbunden sind.

3. Siegelwerkzeug nach einem der vorangehenden Ansprüche, wobei die erste Platte (17) während des Betriebs des Siegelwerkzeugs (10) mit der zweiten Platte (18) verbunden ist, sodass die erste und die zweite Platte (17, 18) unbeweglich zueinander angeordnet sind.

4. Siegelwerkzeug nach einem der vorangehenden Ansprüche, wobei die erste Vertiefung (26) im angedrückten Zustand zusammen mit dem Vorsprung (28) einen trichterförmigen Endabschnitt (31) des Gaskanals (32) bildet.

5. Siegelwerkzeug nach einem der vorangehenden Ansprüche, wobei die zweite Platte (18) eine zweite Vertiefung (29) aufweist, die sich von der zweiten Andrückfläche (21) aus erstreckt, wobei die erste und die zweite Vertiefung (26, 29) im angedrückten Zustand zusammen einen Abschnitt des Gaskanals (32) bilden.

6. Verfahren zum Evakuieren und/oder Begasen und Versiegeln von Verpackungsschalen (8) durch ein Siegelwerkzeug (10), das ein Unterwerkzeug (13) mit einem Hauptkörper (14) und einem Schalenträger (16), der eine erste Platte (17) und eine zweite Platte (18) umfasst, sowie ein Oberwerkzeug (12) enthält, umfassend:
Einlegen einer Verpackungsschale (8) in die zweite Platte (18) des Schalenträgers (16), wobei die zweite Platte (18) eine zweite Andrückfläche (21) aufweist,
Schließen des Siegelwerkzeugs (10) durch Andrücken des Oberwerkzeugs (12) und des Unterwerkzeugs (13) aneinander,
Andrücken der zweiten Platte (18) des Schalenträgers (16) an die erste Platte (17), sodass die zweite Andrückfläche (21) und eine erste Andrückfläche (20), die an der ersten Platte (17) vorgesehen ist, aneinander anliegen, wobei die erste Platte (17) eine erste Vertiefung (26) aufweist, welche sich von der ersten Andrückfläche (20) aus erstreckt, wobei die erste Vertiefung (26) zumindest einen Abschnitt (31) eines Gaskanals (32) zum Evakuieren und/oder Begasen der Verpackungsschale (8) bildet, wenn die erste Platte (17) und die zweite Platte (18) aneinander gedrückt werden,
Evakuieren und/oder Begasen der Verpackungschale (8),
Versiegeln der Schale (8) mit einer Deckfolie (5),
**dadurch gekennzeichnet, dass** die zweite Platte (18) derart an die erste Platte (17) angedrückt wird, dass ein auf der zweiten Andrückfläche (21) vorgesehener Vorsprung (28) sich im angedrückten Zustand in die erste Vertiefung (26) hinein erstreckt.

7. Verfahren nach Anspruch 6, des Weiteren umfassend, Klemmen der Deckfolie (5) an das Oberwerkzeug (12) durch die erste Platte (17) vor dem Schließen des Siegelwerkzeugs (10).

8. Verfahren nach Anspruch 6 oder 7, wobei das Andrücken der ersten Platte (17) an die zweite Platte (18) während des Schließens des Siegelwerkzeugs (10) erfolgt.

9. Verfahren nach Anspruch 6 oder 7, wobei das Andrücken der ersten Platte (17) an die zweite Platte (18) erfolgt, bevor das Siegelwerkzeug (10) geschlossen wird.

## Claims

1. Sealing tool (10) for a tray sealing machine (1), comprising:
an upper tool (12),
a lower tool (13) with a main body (14), which has a tray depression (19) for receiving at least a part of a tray (8) to be sealed, and with a tray carrier (16), wherein a gas channel (32) runs through said tray carrier (16),
wherein said tray carrier (16) comprises a first plate (17) with a first pressing surface (20) and a second plate (18) with a second pressing surface (21) and said first plate (17) has a first depression (26) extending from said first pressing surface (20), wherein said first depression (26) forms at least a section (31) of said gas channel (32) when said first plate (17) and said second plate (18) are pressed against each other at said first and the second pressing surface (20, 21), respectively,
**characterized in that** a protrusion (28) is provided on said second pressing surface (21) and, in the pressed-on state, said protrusion (28) is configured to extend into said first depression (26).

2. Sealing tool according to claim 1, wherein said main body (14) and said second plate (18) are connected to each other in an unmovable manner during the operation of said sealing tool (20).

3. Sealing tool according to one of the preceding claims, wherein said first plate (17) is connected to said second plate (18) during operation of said sealing tool (10), so that said first and said second plate (17, 18) are arranged unmovable relative to each other.

4. Sealing tool according to one of the preceding claims, wherein, in the pressed-on state, said first depression (26) together with said protrusion (28) forms a funnel-shaped end section (31) of said gas channel (32).

5. Sealing tool according to one of the preceding claims, wherein said second plate (18) comprises a second depression (29) extending from said second pressing surface (21), wherein, in the pressed-on state, said first and said second depression (26, 29) together form a section of said gas channel (32).

6. Method for evacuating and/or gas-flushing and sealing packaging trays (8) by a sealing tool (10), which contains a lower tool (13) with a main body (14) and a tray carrier (16), which comprises a first plate (17) and a second plate (18), as well as an upper tool (12), comprising:
inserting a packaging tray (8) into said second plate (18) of said tray carrier (16), wherein said second plate (18) comprises a second pressing surface (21),
closing said sealing tool (10) by pressing said upper tool (12) and said lower tool (13) against each other,
pressing said second plate (18) of said tray carrier (16) against said first plate (17), so that said second pressing surface (21) and a first pressing surface (20) provided on said first plate (17) bear against each other, said first plate (17) having a first depression (26) extending from said first pressing surface (20), wherein said first depression (26) forms at least a section (31) of a gas channel (32) for evacuating and/or gas-flushing said packaging tray (8) when said first plate (17) and said second plate (18) are pressed against each other,
evacuating and/or gas-flushing said packaging tray (8),
sealing said tray (8) with a top film (5)
**characterized in that** said second plate (18) is pressed against said first plate (17) in such a way that a protrusion (28) provided on the second pressing surface (21) extends into said first depression (26) in the pressed-on state.

7. Method according to claim 6, furthermore comprising clamping said top film (5) onto said upper tool (12) by said first plate (17) before closing said sealing tool (10).

8. Method according to claim 6 or 7, wherein pressing said first plate (17) against said second plate (18) occurs while the sealing tool (10) closes.

9. Method according to claim 6 or 7, wherein pressing said first plate (17) against said second plate (18) occurs before said sealing tool (10) is closed.

## Revendications

1. Outil de scellage (10) pour une machine de scellage de barquette (1), comprenant :
un outil supérieur (12),
un outil inférieur (13) ayant un corps principal (14) qui a un évidemment de barquette (19) pour recevoir au moins une partie d'une barquette (8) à sceller, et un support de barquette (16), un canal de gaz (32) s'étendant à travers le support de barquette (16),
dans lequel le support de barquette (16) comprend une première plaque (17) ayant une première surface de pressage (20) et une seconde plaque (18) ayant une seconde surface de pressage (21), et la première plaque (17) a un premier évidement (26) qui s'étend depuis la première surface de pressage (20), le premier évidement (26) formant au moins une section (31) du canal de gaz (32) lorsque la première plaque (17) et la seconde plaque (18) sont pressées l'une contre l'autre au niveau des première et seconde surfaces de pressage (20, 21), respectivement,
**caractérisé en ce qu'**une saillie (28) est prévue sur la seconde surface de pressage (21), qui est configurée pour s'étendre dans le premier évidement (26) à l'état pressé.

2. Outil de scellage selon la revendication 1, dans lequel le corps principal (14) et la seconde plaque (18) sont reliés de manière fixe l'un à l'autre pendant le fonctionnement de l'outil de scellage (10).

3. Outil de scellage selon l'une quelconque des revendications précédentes, dans lequel la première plaque (17) est reliée à la seconde plaque (18) pendant le fonctionnement de l'outil de scellage (10) de sorte que les première et seconde plaques (17, 18) sont agencées de manière fixe l'une par rapport à l'autre.

4. Outil de scellage selon l'une quelconque des revendications précédentes, dans lequel le premier évidement (26) forme, à l'état pressé, conjointement avec la saillie (28), une section d'extrémité (31) en forme d'entonnoir du canal de gaz (32).

5. Outil de scellage selon l'une quelconque des revendications précédentes, dans lequel la seconde plaque (18) comporte un second évidement (29) s'étendant à partir de la seconde surface de pressage (21),
dans lequel les premier et second évidements (26, 29) forment ensemble une section du canal de gaz (32) à l'état pressé.

6. Procédé d'évacuation et/ou de gazéification et de scellage de barquettes d'emballage (8) au moyen d'un outil de scellement (10) qui présente un outil inférieur (13) avec un corps principal (14) et un support de barquette (16) qui comprend une première plaque (17) et une seconde plaque (18), et un outil supérieur (12), comprenant les étapes consistant à :
insérer une barquette d'emballage (8) dans la seconde plaque (18) du support de barquette (16), la seconde plaque (18) présentant une seconde surface de pressage (21),
amener l'outil de scellage (10) à sceller en pressant l'outil supérieur (12) et l'outil inférieur (13) l'un contre l'autre,
presser la seconde plaque (18) du support de barquette (16) contre la première plaque (17), de sorte que la seconde surface de pressage (21) et une première surface de pressage (20), qui est prévue sur la première plaque (17), soient l'une contre l'autre, dans lequel la première plaque (17) présente un premier évidement (26) qui s'étend depuis la première surface de pressage (20), dans lequel le premier évidement (26) forme au moins une section (31) d'un canal de gaz (32) pour évacuer et/ou gazéifier le barquette d'emballage (8) lorsque la première plaque (17) et la seconde plaque (18) sont pressées l'une contre l'autre,
évacuer et/ou gazéifier la barquette d'emballage (8),
sceller la barquette (8) avec une feuille de recouvrement (5),
**caractérisé en ce que** la seconde plaque (18) est pressée contre la première plaque (17) de telle sorte qu'une saillie (28) prévue sur la seconde surface de pressage (21) s'étend dans le premier évidement (26) à l'état pressé.

7. Procédé selon la revendication 6, comprenant en outre le serrage de la feuille de recouvrement (5) sur l'outil supérieur (12) par l'intermédiaire de la première plaque (17) avant la fermeture de l'outil de scellage (10).

8. Procédé selon la revendication 6 ou 7, dans lequel le pressage de la première plaque (17) contre la seconde plaque (18) a lieu pendant la fermeture de l'outil de scellage (10).

9. Procédé selon la revendication 6 ou 7, dans lequel le pressage de la première plaque (17) contre la seconde plaque (18) a lieu avant la fermeture de l'outil de scellage (10).
